# FASCICULE DE BREVET EUROPEEN

(11) **EP 1 502 070 B1**
(45) Date de publication et mention de la délivrance du brevet: **02.12.2009**
(21) Numéro de dépôt: 03747470.7
(22) Date de dépôt: 29.04.2003
(51) Int. Cl.: F41H 3/00, F01N 7/08

(54) **DISPOSITIF D'ECHAPPEMENT AVEC OU SANS DILUTION BASE SUR DEUX SORTIES COMMANDABLES**
AUF ZWEI STEUERBARE AUSGÄNGE BASIERENDE ABGASVORRICHTUNG MIT ODER OHNE VERDÜNNUNG
EXHAUST DEVICE WITH OR WITHOUT DILUTION BASED ON TWO CONTROLLABLE OUTPUTS

(30) Priorité: 03.05.2002 FR 0205541
(43) Date de publication de la demande: 02.02.2005
(73) Titulaire: NEXTER Systems, 42328 Roanne (FR)
(72) Inventeur: CARLIER, Sylvain, F-78280 Guyancourt (FR); BRUN, Michel, F-78280 Guyancourt (FR); TIMMER, Bernard, F-78700 Conflans Sainte-Honorine (FR)
(74) Mandataire: Célanie, Christian
(86) Numéro de dépôt international: PCT/FR2003/001336
(87) Numéro de publication internationale: WO 2003/093755

(56) Documents cités:
- DE-B- 1 086 085
- FR-A- 2 776 705
- US-A- 1 339 284
- US-A- 5 323 609

## Description

Le secteur technique de la présente invention est celui des dispositifs destinés à réduire les signatures visible et infrarouge des véhicules, en particulier de combat, au niveau de leurs gaz d'échappement.

Jusqu'à aujourd'hui, les travaux visant à réduire la signature infrarouge des véhicules blindés ont essentiellement porté sur la diminution du rayonnement de la structure du blindé en associant des techniques de réduction de la température de peau et des matériaux furtifs. Il apparaît maintenant que pour un véhicule blindé furtif, le panache des gaz d'échappement devient un élément majeur de sa détectabilité. De plus, l'évolution de la technologie des caméras thermiques permet de détecter à de très grandes distances des sources chaudes dans l'environnement terrestre. Pour améliorer la furtivité de ces véhicules face à l'évolution des capteurs infrarouges, il devient donc nécessaire de réduire le niveau d'énergie rayonnée par l'échappement des blindés.

Dans le brevet FR-2776705, on propose déjà un dispositif efficace de dilution uniforme des gaz d'échappement d'un véhicule militaire.

Ce dispositif présente cependant des inconvénients. En effet, lorsque le dispositif fonctionne en permanence, les inconvénients engendrés par le dispositif sont aussi permanents : lors de l'immersion du char, risque de pénétration d'eau dans le circuit d'échappement, donc de calage du moteur, et élévation importante de la température des éléments de refroidissement. Si ce dispositif s'avère très utile lors d'opérations où la furtivité du véhicule est primordiale, il devient gênant par exemple lors d'opération de maintenance où les opérateurs risquent de se brûler, ou lors de passage de gués pour lesquels le montage de schnorkels s'impose.

Le brevet US-5323609 décrit un dispositif de distribution des gaz d'échappement d'un moteur de véhicule. Il permet soit de commander l'évacuation des gaz vers une sortie classique soit vers une sortie permettant l'évacuation des gaz sous le véhicule. Cependant, ce dispositif présente un inconvénient majeur. En effet, les gaz éjectés demeurent extrêmement chauds, ce qui laisse une trace infrarouge au sol et plus important risque d'embraser les végétaux situés sous le véhicule.

Le but de l'invention est justement d'améliorer la furtivité d'un véhicule, un véhicule militaire par exemple, et en particulier un char de combat, en réalisant un masquage de la zone d'émission des gaz d'échappement.

La présente invention a donc pour objet un dispositif de distribution des gaz d'échappement d'un moteur d'un véhicule, comportant un moyen pour commander l'évacuation des gaz vers une voie d'échappement classique ou bien vers une voie d'échappement spécifique, ladite voie d'échappement spécifique comportant des moyens de dilution et de réduction de signature infrarouge, sonore et/ou visible des gaz d'échappement et s'effectuant par l'arrière du véhicule.

Avantageusement, l'échappement classique est configuré de manière à autoriser l'ajout d'interfaces de sortie telles un schnorkel, un coude de déflection ou une gaine d'évacuation.

Avantageusement encore, le dispositif comprend un clapet commandé par l'équipage du véhicule pour orienter la distribution des gaz d'échappement vers l'une ou l'autre des voies classique ou spécifique.

Selon une réalisation particulière, l'échappement à réduction de signature possède un système d'obturation par plaques permettant de l'isoler de l'extérieur, notamment lors de l'immersion du véhicule.

Un avantage de la présente invention réside dans le fait que sa réalisation est simple et qu'il peut être inséré facilement dans un véhicule.

D'autres caractéristiques, détails et avantages de l'invention ressortiront plus clairement de la description donnée ci-après à titre indicatif en relation avec des dessins dans lesquels :
- la figure 1 représente un système d'échappement selon l'invention.
- les figures 2a et 2b représentent à une échelle différente le système de distribution permettant de basculer d'un échappement à un autre.

On a représenté sur la figure 1 un dispositif d'échappement 1 à deux sorties commandables qui, selon l'invention, est composé d'une bouche d'entrée 2 directement reliée à la sortie du turbocompresseur du moteur, suivie d'un conduit 3 débouchant sur un distributeur 4 et de deux échappements classiques 5 et spécifique 6. L'échappement 5 est un échappement classique qui débouche directement sur l'extérieur. Il ne comporte aucun dispositif de dilution de la chaleur et on peut y adapter des interfaces telles un schnorkel (par exemple pour un passage à gué), un coude de déflection ou encore une gaine d'évacuation (par exemple pour évacuer les gaz lors d'opérations de manutention en atelier). Le conduit 11 assure le guidage des gaz d'échappement vers l'échappement spécifique 6. Cet échappement 6 est un échappement à réduction et à dilution des émissions visibles, sonores et infrarouges. Un tel type d'échappement est déjà connu et il n'est pas nécessaire de décrire en détail son principe de fonctionnement. On pourra cependant envisager différents types d'échappements à réduction et à dilution des émissions visibles, sonores et infrarouges. On pourra notamment se référer au brevet FR 98-03720 qui décrit un conduit muni, suivant une bande longitudinale, de perforations calibrées assurant à l'extérieur un débit de gaz uniforme de l'amont vers l'aval. Un autre mode de réalisation de cet échappement consiste à brasser, dans un volume fermé, les gaz d'échappement avec de l'air de température moins élevée et ensuite d'évacuer le mélange refroidi vers l'extérieur. Ces modes de réalisation sont bien sûr donnés à titre d'exemple et d'autres modes de réalisation sont envisageables.

Dans le cas d'une réalisation d'un dispositif de dilution tel que celui décrit par le brevet FR 98-03720, les fentes du tube de dilution seront réalisées de manière à orienter les gaz dans une direction horizontale, ou vers le bas, sans qu'ils viennent directement au contact du sol. D'une manière générale, le dispositif est conçu pour éviter d'orienter directement les gaz d'échappement vers le sol et d'empêcher un échauffement important du sol la création d'un nuage de poussière néfaste à la furtivité infrarouge et visible du véhicule. Il est également prévu de munir l'échappement 6 à réduction de signature d'un système d'obturation par plaques permettant de l'isoler de l'extérieur, notamment lors de l'immersion du véhicule.

Les figures 2a et 2b illustrent la structure et le fonctionnement du distributeur 4. Ce distributeur est interposé entre le conduit 3 et l'échappement classique 5 des gaz d'échappement et comporte un moyen d'orientation 7, un clapet par exemple, permettant la distribution des gaz d'échappement vers l'échappement 5 ou vers le conduit 11. Ce moyen 7 est commandé par un moteur électrique, une commande magnétique ou tout autre système manuel ou motorisé (non représenté) permettant son orientation, afin de prendre soit la position 8 soit la position 9. Lorsque le clapet se trouve en position 8, la voie vers l'échappement spécifique 6 est fermée et les gaz circulent vers l'échappement classique 5. Si on amène le clapet dans la position 9, la voie vers l'échappement classique 5 est fermée et les gaz se dirigent alors vers le conduit 11 de l'échappement spécifique 6. Les gaz d'échappement sont alors dilués de manière adéquate pour améliorer la furtivité du véhicule.

Le dispositif selon l'invention peut être appliqué à tout type de véhicule que l'on souhaite rendre furtif ou pour améliorer sa furtivité. C'est par exemple le cas des véhicules militaires, en particulier les véhicules transport de troupes ou de combat comme les engins blindés.

## Revendications

1. Dispositif de distribution des gaz d'échappement d'un moteur d'un véhicule, comportant un moyen (7) pour commander l'évacuation des gaz vers une voie d'échappement classique (5) ou bien vers une voie d'échappement spécifique (6), ladite voie d'échappement spécifique comportant des moyens de dilution et de réduction de signature infrarouge, sonore et/ou visible des gaz d'échappement, **caractérisé en ce que** l'échappement spécifique s'effectue par l'arrière du véhicule.

2. Dispositif de distribution des gaz d'échappement d'un moteur d'un véhicule selon la revendication 1, **caractérisé en ce que** l'échappement classique (5) est configuré de manière à autoriser l'ajout d'interfaces de sortie telles un schnorkel, un coude de déflection ou une gaine d'évacuation.

3. Dispositif de distribution des gaz d'échappement d'un moteur d'un véhicule selon la revendication 1 ou 2,
**caractérisé en ce qu'**il comprend un clapet (4) commandé par l'équipage du véhicule pour orienter la distribution des gaz d'échappement vers l'une ou l'autre des voies classique ou spécifique.

4. Dispositif de distribution des gaz d'échappement d'un moteur d'un véhicule militaire selon l'une quelconque des revendications précédentes, **caractérisé en ce que** l'échappement (6) à réduction de signature possède un système d'obturation par plaques permettant de l'isoler de l'extérieur, notamment lors de l'immersion du véhicule.

## Claims

1. An exhaust gas distribution device for the engine of a vehicle, incorporating means (7) to control the evacuation of the gases towards a classical exhaust system (5) or else towards a specific exhaust system (6), said specific exhaust system incorporating means to dilute and reduce the infrared, sound and/or visible signatures, **characterised in that** the specific exhaust (6) is located at the rear of the vehicle.

2. An exhaust gas distribution device for the engine of a vehicle according to Claim 1, wherein the classical exhaust (5) is configured so as to allow additional outlet interfaces to be added, such as a snorkel, deflection elbow or evacuation sheath.

3. An exhaust gas distribution device for the engine of a vehicle according to claim 1 or 2, wherein it comprises a valve (4) controlled by the vehicle crew to orient the distribution of the exhaust gases to one or other of the classical or specific systems.

4. An exhaust gas distribution device for the engine of a military vehicle according to any one of the above Claims, wherein the signature reduction exhaust (6) has an obturating system using plates enabling it to be insulated from the exterior, namely during the immersion of the vehicle.

## Patentansprüche

1. Vorrichtung zur Verteilung von Auspuffgasen eines Motors eines Fahrzeuges, umfassend ein Mittel (7) zum Steuern der Abführung der Gase über einen klassischen Auspuffweg (5) oder auch über einen spezifischen Auspuffweg (6), wobei der genannte spezifische Auspuffweg Mittel zum Auflösen und zur Reduzierung von infraroter, akustischer und/oder sichtbarer Signatur der Auspuffgase umfasst, **dadurch gekennzeichnet, dass** der spezifische Auspuff durch den hinteren Teil des Fahrzeuges erfolgt.

2. Vorrichtung zur Verteilung von Auspuffgasen eines Motors eines Fahrzeuges nach Anspruch 1, **dadurch gekennzeichnet, dass** der klassische Auspuffweg (5) derartig konfiguriert ist, um den Zusatz von Austrittsschnittstellen, wie ein Schnorchel, ein Abweisbogen oder ein Abführmantel zu ermöglichen.

3. Vorrichtung zur Verteilung von Auspuffgasen eines Motors eines Fahrzeuges nach Anspruch 1 oder 2, **dadurch gekennzeichnet, dass** sie ein Ventil (4) umfasst, das durch die Besatzung des Fahrzeuges betätigt wird, um die Verteilung der Auspuffgase in den einen oder den anderen der klassischen oder spezifischen Wege zu lenken.

4. Vorrichtung zur Verteilung von Auspuffgasen eines Motors eines militärischen Fahrzeuges nach irgendeinem der vorhergehenden Ansprüche, **dadurch gekennzeichnet, dass** der Auspuff (6) zur Reduzierung der Signatur ein System zum Verschließen durch Platten besitzt, das es ermöglicht, es vom Außenbereich zu isolieren, insbesondere beim Untertauchen des Fahrzeuges.
